# EUROPÄISCHE PATENTANMELDUNG

(11) **EP 0 455 586 A1**
(43) Veröffentlichungstag der Anmeldung: **06.11.1991**
(21) Anmeldenummer: 91810296.3
(22) Anmeldetag: 22.04.1991
(51) Int. Cl.: D06F 39/02

(54) **Waschmittel-Dosierungssystem**

(30) Priorität: 30.04.1990 CH 1536/90
(71) Anmelder: RIESEN, Heinz, CH-4227 Büsserach (CH)
(72) Erfinder: RIESEN, Heinz, CH-4227 Büsserach (CH)
(74) Vertreter: Zimmermann, Hans, Dr.

(57) **Zusammenfassung**

Vorrichtung zur Abgabe eines Waschmittels (1) in eine wässrige Waschflüssigkeit bestehend aus einer wasserlöslichen Hülle (2), innerhalb welcher sich eine bestimmte Menge an Waschmittel (1) befindet.

## Beschreibung

Die Erfindung betrifft eine Vorrichtung zur Abgabe einer bestimmten Menge Waschmittel.

Bisher musste das Washmittel in der Regel mit einem Messbecher lose aus einem Waschmittelpaket entnommen werden. Dabei ist ein direkter Hautkontakt mit dem Waschmittel im allgemeinen unvermeidlich. Zudem besteht die Gefahr, dass Waschmittel verschüttet wird, staubförmige Partiekl des Waschmittels eingeatmet werden oder Kinder in Kontakt mit dem Waschmittel kommen können. Es ist ferner bekannt, dass die Dosierungsanleitungen häufig nicht oder nur ungenau eingehalten werden.

Die Erfindung hat sich zur Aufgabe gestellt, ein Dosierungssystem zu schaffen, welches diese Nachteile nicht mehr aufweist.

Diese Aufgabe wird durch die im Patentanspruch 1 definierte Vorrichtung gelöst.

Die erfindungsgemässe Vorrichtung vermeidet insbesondere einen direkten Hautkontakt oder Staubbildung und kann daher wirksam gegen allfällige Allergien vorbeugen. Die Gefahr, dass Kinder mit dem Waschmittel in Kontakt kommen können, wird erheblich vermindert, da das Waschmittel erst beim Auflösen der Hülle im Wasser freigesetzt wird. Dadurch, dass das Waschmittel in Form von bestimmten Waschmittelportionen vorliegt, wird ferner die Dosierung erleichtert und auch erreicht, dass die Dosierungsvorschriften eher eingehalten werden, da jeweils entschieden werden muss, wieviele Waschmittelportionen eingesetzt werden sollen.

Es versteht sich, dass das Waschmittel durch die wasserlösliche Hülle vollständig umhüllt sein soll und dass das für die Hülle verwendete Material mit dem Waschmittel kompatibel sein sollte, um eine Beeinträchtigung der Waschmittelwirkung zu vermeiden.

Die wasserlösliche Hülle besteht zweckmässigerweise aus einem wasserlöslichen, rückstandfreien Material. Das Material sollte somit zumindest bei der jeweiligen Waschtemperatur so gut löslich sein, dass eine rasche Freisetzung des Waschmittels gewährleistet ist und keine Rückstände auf der Wäsche haften bleiben. Vorzugsweise wird ein Material verwendet, welches oberhalb 20°C gut wasserlöslich ist, was eine Anwendung bei allen üblichen Waschtemperaturen gestattet.

Geeignete, wasserlösliche Materialien sind dem Fachmann bekannt und im Handel erhältlich. Bevorzugt sind Materialien, die sich zu Folien verarbeiten lassen, insbesondere Polymere und andere Makromoleküle mit ähnlichen Eigenschaften. Beispiele geeigneter Materialien sind Polyvinylalkohol, wasserlösliche Derivate von Polyvinylalkohol, wasserlösliche Cellulosederivate, wie Carboxymethylcellulose, Methylcellulose, Hydroxyethylcellulose und Hydroxypropylcellulose, Celluloseethansulfonsäure, wasserlösliche Stärke, Polyvinylpyrrolidon, Gelatine und dergleichen. Das Material sollte vorzugsweise gut umweltverträglich sein; besonders bevorzugt sind Materialien, die in der Natur vorkommen und/ oder biologisch abbaubar sind.

Die in der erfindungsgemässen Vorrichtung enthaltene Waschmittelmenge kann vorzugsweise in Bezug auf den Härtegrad des Waschwassers und/oder die Wäschemenge abgestimmt werden. Aus praktischen Gründen ist es in der Regel bevorzugt einheitliche Waschmittelportionen zu verwenden. Die Waschmittelmenge je Portion kann beispielsweise so gewählt werden, dass sie für eine kleine Wäschemenge (z.B. 3 kg) und einen niedrigen bis mittleren Härtegrad (z.B. 10 bis 20 fH) gerade ausreicht. Bei härterem Wasser und/oder grösseren Wäschemengen werden je nach Bedarf zwei oder mehrere Portionen verwendet. Die Dosierung des Waschmittels kann somit wie beispielhaft in der folgenden Tabelle angegeben erfolgen:

Die Herstellung der erfindungsgemässen Vorrichtung kann in an sich bekannter Weise erfolgen, insbesondere nach den dem Fachmann bestens bekannten Methoden zum Verpacken irgendwelcher Waren in einer Folie. Beispielsweise kann das Waschmittel portionenweise zwischen zwei Folien oder in einen Endlosschlauch aus dem wasserlöslichen Material eingebracht und die Folien bzw. der Schlauch zwischen den Waschmittelportionen verschweisst oder verklebt werden. Die verschossenen Portionen können gewünschtenfalls an den verschweissten oder verklebten Stellen abgetrennt oder perforiert werden.

Die Form der erfindungsgemässen Vorrichtung ist unwesentlich. Entscheidend ist lediglich, dass das Waschmittel völlig verschlossen ist und die Hülle wasserlöslich ist. Aus praktischen Gründen wird jedoch meist eine Form verwendet, wie sie in Fig. 1 abgebildet ist.

Fig. 1 zeigt somit im Aufriss und in 2 senkrecht zueinander stehenden Querschnitten eine bevorzugte Ausführungsform für die Umhüllung des Waschmittels (l) mit einer wasserlöslichen Hülle (2).

## Patentansprüche

1. Vorrichtung zur Abgabe eines Waschmittels (1) in eine wässrige Waschflüssigkeit, dadurch gekennzeichnet, dass die Vorrichtung eine wasserlösliche Hülle (2) aufweist, innerhalb welcher sich eine bestimmte Menge an Waschmittel (1) befindet.

2. Vorrichtung nach Anspruch 1, dadurch gekennzeichnet, dass die Waschmittelmenge in Bezug auf den Härtegrad des Waschwassers und/oder die Wäschemenge abgestimmt ist.

3. Vorrichtung nach Anspruch 1 oder 2, dadurch gekennzeichnet, dass die Waschmittelmenge auf eine Wäschemenge von etwa 3 kg und einen Härtegrad von etwa 10 bis 20 fH ab gestimmt ist.

4. Vorrichtung nach einem der Ansprüche 1 bis 3, dadurch gekennzeichnet, dass die wasserlösliche Hülle (2) aus einem Material besteht, das oberhalb 20°C gut wasserlöslich ist.

5. Vorrichtung nach einem der Ansprüche 1 bis 4, dadurch gekennzeichnet, dass die wasserlösliche Hülle (2) aus einem wasserlöslichen Material besteht, das zu Folien verarbeitet werden kann.

6. Vorrichtung nach einem der Ansprüche 1 bis 5, dadurch gekennzeichnet, dass die wasserlösliche Hülle (2) aus Polyvinylalkohol, einem wasserlöslichen Derivat von Polyvinylalkohol, einem wasserlöslichen Cellulosederivat, wasserlöslicher Stärke, Polyvinylpyrrolidon oder Gelatine besteht.

7. Vorrichtung nach einem der Ansprüche 1 bis 6, dadurch gekennzeichnet, dass die wasserlösliche Hülle (2) aus einem in der Natur vorkommenden und/oder biologisch abbaubaren Material besteht.
